# EUROPÄISCHE PATENTANMELDUNG

(11) **EP 2 116 154 A2**
(43) Veröffentlichungstag der Anmeldung: **11.11.2009**
(21) Anmeldenummer: 09006302.5
(22) Anmeldetag: 08.05.2009
(51) Int. Cl.: A47F 5/02

(54) **Drehbares Verkaufsregal**

(30) Priorität: 09.05.2008 DE 102008023092
(71) Anmelder: Pact Technologies Consulting & Trading GmbH, 6020 Innsbruck (AT)
(72) Erfinder: Fritz, Matthias, 6162 Mutters (AT)
(74) Vertreter: Bauer Vorberg Kayser Patentanwälte

(57) **Zusammenfassung**

Die Erfindung betrifft ein drehbares Verkaufsregal (1) mit Regalböden (5), welche durch Stützen (7) unterteilte Ausnehmungen aufweisen, in die anzubietenden Waren eingestellt werden können. An den Stützen sind jeweils in Umfangsrichtung außen liegende, reibungserhöhende Mittel (9) angeordnet, welche geeignet sind, die Waren festzuhalten. Hierdurch kann bei einer Drehung des Verkaufsregals um die Drehachse die Zentrifugalbeschleunigung die anzubietende Ware nicht herausschleudern. Es sind keine zusätzlichen Mittel zur Sicherung der anzubietenden Waren vorgesehen. Die Regalböden sind flach und eben und haben an ihrem Außenumfang keine Kanten, die Stützen sind vorzugsweise aus einem Strangpressprofil hergestellt, vorzugsweise aus Aluminium. Die reibungserhöhenden Mittel sind vorzugsweise Gummileisten, deren Profil geeignet ist, in einer Ausnehmung in den Stützen hinein gepasst zu werden. Dazu sind in dem Strangpressprofil Ausnehmungen mit entsprechenden Kanten vorgesehen, welche den in die Ausnehmung gesteckten Teil der Gummileisten teilweise umschließen.

## Beschreibung

Die Erfindung betrifft ein drehbares Verkaufsregal, insbesondere für Selbstbedienung, mit einer Drehachse, mindestens einem um die Drehachse drehbar angeordneten Regalboden, der Aufnahmeplätze für anzubietende Waren aufweist, und mit Stützen, die im Wesentlichen parallel zur Drehachse angeordnet sind, wobei jeder Aufnahmeplatz von mindestens einer Stütze begrenzt ist.

Gattungsgemäße Verkaufsregale verfügen üblicherweise über mehrere runde oder polygon geformte Regalböden, die Übereinander konzentrisch angeordnet sind und um eine gemeinsame Drehachse drehbar gelagert sind. Unter Regalboden ist nicht notwendigerweise ein glatter Boden zu verstehen, es kann sich auch um ein Gitter oder dergleichen handeln. Die Regalböden können um die Drehachse entweder einzeln oder im Ganzen gedreht werden. Auf den Regalböden angeordnete Waren können von einem Standpunkt aus betrachtet werden, ohne diesen zu verlassen. Die Regalböden müssen auch nicht alle den gleichen Durchmesser aufweisen, die Formgebung ihrer Grundfläche muss auch nicht punktsymmetrisch bezüglich der Drehachse sein.

Der Kunde kann die Regalböden selbstständig um die Drehachse drehen. Durch die Drehbewegung der Regalböden erfahren darauf angeordnete Waren eine Zentrifugalbeschleunigung, die nach außen wirkt und die Waren hinausschleudern kann. Deshalb ist es üblich, hier Gitter und/oder Ränder vorzusehen, welche die Waren festhalten. Diese verdecken die Waren bereichsweise.

Es sind drehbare Verkaufsregale bekannt, in denen die Gitter und/oder Ränder die Waren auf der Höhe ihrer Mitte sichern, zum Beispiel von Ständern für Postkarten. Zusätzlich sichern diese Gitter und/oder Ränder die Waren vor einem unbeabsichtigten Verrutschen in Umfangsrichtung beim Andrehen oder Bremsen des drehbaren Verkaufsregals. Infolge einer Drehbeschleunigung oder - Verzögerung erfahren auf dem Verkaufsregal befindliche Objekte nämlich eine Trägheitskraft, die in Umfangsrichtung wirkt.

Bei drehbaren Verkaufsregalen mit Gittern und/oder Rändern steht der Fachmann vor einem Zielkonflikt, den er zu lösen hat. Zum einen möchte er die Waren vor dem Herausfallen sichern, zum anderen nicht zu viel von der Ware verdecken, da dies sich nachteilig auf die Sichtbarkeit von Etiketten und dem Design der Ware auswirkt. Somit stehen die Sicherungselemente der Zurschaustellung der Ware im wahrsten Sinne des Wortes im Wege.

Dieser Problematik könnte durch besonders dünne Gitterstäbe begegnet werden. Eine besonders filigrane Gittergestaltung aus dünnen Gitterstäben führt jedoch dazu, dass die Waren an hervorstehenden Graten an Gitterstäben leicht beschädigt werden können. Dem kann in der am Markt üblichen Preisgestaltung auch nicht durch eine besondere Anordnung der Gitter oder durch eine Entgratung der Gitterstäbe begegnet werden, da die dafür notwendigen Verfahren verhältnismäßig teuer und aufwendig sind.

Hier setzt nun die Erfindung ein. Die ihr zugrunde liegende Aufgabe besteht darin, gattungsgemäße drehbare Verkaufsregale dahingehend zu verbessern, dass die Waren gegen Herausfallen gesichert werden, ohne dass die freie Sicht auf die Waren versperrt wird und ohne dass die Waren bei der Entnahme beschädigt werden können. Weiterhin soll ein Verkaufsregal mit einer hohen Variabilität bereitgestellt werden.

Die Aufgabe wird gelöst mit einem drehbaren Verkaufsregal der eingangs genannten Art, wobei an der Stütze mindestens ein reibungserhöhendes Mittel angeordnet ist, welches in Umfangsrichtung gegenüber der Stütze vorsteht.

Das reibungserhöhende Mittel bewirkt zumindest bei drehendem Verkaufsregal eine Haltekraft zwischen der anzubietenden Ware und dem drehbaren Verkaufsregal, die geeignet ist, bei einer auf die Waren wirkenden Zentrifugalbeschleunigung die Waren vor dem Herausfallen zu sichern.

Der eingangs beschriebene Zielkonflikt zwischen einer ausreichenden Sicherung der Waren und einer möglichst geringen Verdeckung der Waren besteht nicht mehr. Die Ware ist zumindest an der nach außen weisenden Seite nicht verdeckt. Das Design der Waren kann auf diese Weise voll zur Geltung kommen. An den reibungserhöhenden Mitteln wird die Ware nicht beschädigt.

Die anzubietenden Waren stehen in Aufnahmeplätzen auf im Wesentlichen glatten Regalböden. Die anzubietenden Waren sind von reibungserhöhenden Mitteln zumindest seitlich eingefasst oder in ihrer Nähe befindlich, wobei die reibungserhöhenden Mittel an Stützen angeordnet sind. Diese Stützen können gleichzeitig als Außengerüst für die Regalböden fungieren. Zumindest der untere Regalboden ist in der Mitte drehbar gelagert. Die Regalböden können rund- oder polygonförmig sein. In unmittelbarer Nähe der Drehachse kann der Regalboden teilweise oder völlständig unterbrochen sein, d. h. als eine Ringscheibe ausgebildet sein, der durch geeignete Elemente gestützt wird, zum Beispiel darüber und darunter angeordnete Stützen.

Das drehbare Verkaufsregal steht auf einem Ständer und ist bezüglich dieses Ständers zumindest teilweise drehbar gelagert. Es ist denkbar, dass alle Regalböden einzeln um dieselbe Drehachse drehbar gelagert sind, so dass mehrere Kunden unabhängig voneinander auf unterschiedlichen Ebenen die Waren jeweils einer Ebene betrachten können.

Die Stützen sind vorteilhaft in unmittelbarer Nähe eines den Regalboden begrenzenden Außenumfangs angeordnet und stehen im Wesentlichen parallel zur Drehachse von dem Regalboden ab. Sie reichen vorteilhaft von der Oberseite eines unteren Regalbodens bis zu der Unterseite eines oberen Regalbodens. Die Stützen können so ein Teil eines Grundgerüsts sein, aus welchen das drehbare Verkaufsregal aufgebaut ist, sie können aber auch einzig und allein die Funktion eines Trägers für das reibungserhöhende Mittel erfüllen.

Gemäß einer vorteilhaften Weiterbildung der Erfindung sind die Stützen bezüglich des Außenumfanges des Verkaufsregals nach innen hin zu der Drehachse um 2 cm bis 8 cm versetzt, so dass ein größerer Teil der Waren herausragt. Dadurch wird die Entnahme der Waren vereinfacht. Die Regalböden können Segmente eines Kreises sein, die der äußeren Kontur des drehbaren Verkaufsregals weitgehend angepasst sind, beispielsweise und sogar bevorzugt rund, alternativ sind ist ein Umschließt ein Regalboden die gesamte Außenkontur eines drehbaren Verkaufsregals.

Vorteilhaft sind die Stützen im Strangpressverfahren hergestellte Profile, welche vorzugsweise aus Aluminium gefertigt sind, denkbar sind jedoch auch andere Metalle oder gar Kunststoffprofile. An den Stützen ist vorzugsweise in Umfangsrichtung an beiden Seiten eine längliche Ausnehmung, in welchen reibungserhöhende Mittel gesteckt werden können. Die reibungserhöhenden Mittel sind vorteilhafterweise in einem Extrusionsverfahren hergestellte Gummiprofile, die geeignet sind, in die Ausnehmung der Stützen verliersicher hineinzupassen. Als Material kommt nicht nur Gummi in Frage, denkbar sind auch flexible Thermoplasmen oder durch ihre Formgebung flexibel gemachte Kunststöffprofile. In einer sehr einfachen Ausführungsform ist das reibungserhöhende Mittel ein verhältnismäßig dicker Filzstreifen, der auf die Stützen aufgekiebt wird.

Die Stützen weisen vorteilhaft ein Durchgangsloch auf. Durch dieses kann ein Verbindungsmittel, zum Beispiel eine Schraube geführt werden. Als Konter kommt ein in die Stützen eingepresster Innengewindeblock in Frage, alternativ wird eine Gewindestange oder ein Teil einer Schraube durch die Stütze hindurch geführt und mit Muttern gesichert. Die Regalböden weisen vorteilhaft Bohrungen auf, durch die Schrauben und/oder Gewindestangen eingesetzt werden können. Auf diese Weise ist es möglich, beliebig viele Regalböden übereinander mit diesen Stützen zu verbinden. Das drehbare Verkaufsregal kann somit aus den Elementen Regalboden, Stütze und Schraube bzw. Gewindestange nach Belieben des aufstellenden Fachmannes aufgebaut werden. Er kann nur einen Regalboden mit davon abstehenden Stützen aufbauen, aber auch beliebig viele "Etagen" aus Regalböden und dazwischen angeordneten Stützen anordnen. Auf die drehbare Lagerung wird hier nicht weiter eingegangen. Es bleibt dem Fachmann überlassen, mit welchen Mitteln er die Regalböden drehbar lagert, er kann dabei auf bestehenden Stand der Technik zurückgreifen. Die Variabilität ist hoch, da die Stützen an einer beliebigen Stelle an einem Regalboden angebracht sein können. Dazu muss an dieser Stelle lediglich ein Durchgangsloch am Regalboden angebracht sein. Werden zusätzlich Segmente eines Regalbodens verwendet, so können auch Aufnahmeplätze mit variabler Höhe bereitgestellt werden.

Durch das erfindungsgemäße reibungserhöhende Mittel können die Waren bei der Entnahme nicht beschädigt werden. Die Waren sind vor dem Herausfallen heim Drehen des Verkaufsregals gesichert.

Eine anzubietende Ware kann ein Karton, ein Buch oder sonstiges Objekt sein, jedenfalls sollte die anzubietende Ware geeignet sein, auf zumindest einer, vorzugsweise zwei Seiten die reibungserhöhende Mittel zu deformieren und zwischen diesen eingefasst zu werden. Indem das reibungserhöhende Mittel deformiert wird, wirkt zwischen dem reibungserhöhenden Mittel und der anzubietenden Ware eine Normalkraft. Multipliziert man den Betrag der Normalkraft mit dem hier herrschenden Reibungskoeffizienten, so erhält man die Reibungskraft. Hierbei ist zu beachten, dass die Normalkraft auf beiden Seiten der anzubietenden Ware wirkt, die Kraft, die für eine Entnahme der Waren notwendig ist, entspricht also der zweifachen Reibungskraft. Die zweifache Reibungskraft wird im Folgenden Haltekraft genannt. Die betragsmäßige Höhe der Haltekraft ist nach oben und nach unten hin begrenzt, wie im Folgenden erläutert wird.

Die Zentrifugalbeschleunigung entspricht der Winkelgeschwindigkeit im Quadrat multipliziert mit dem Abstand zwischen dem Schwerpunkt eines massenbehafteten Objektes, hier der Ware, und der Drehachse. Die auf die Ware nach außen wirkende Zentrifugalkraft ist gleich dieser Beschleunigung multipliziert mit der Masse der Ware. Bei einem Radius von 0,5m und einer Drehzahl von 1,5 U/s entspricht dies schon ungefähr der Gewichtskraft der Ware. Also kann also Faustformel angenommen werden, dass in etwa das Äquivalent der Gewichtskraft einer Ware, vorzugsweise der schwersten, die zur Schau gestellt werden soll, auch als Haltekraft aufgebracht werden sollte.

Nach oben hin ist die Haltekraft durch den Komfortanspruch des Kunden und letztendlich durch die Belastbarkeit der Ware begrenzt. Möchte ein Kunde eine Ware entnehmen, so muss er die Haltekraft überwinden. Der Kunde darf die Entnahme nicht als zu schwer empfinden. Die Ware darf dabei erst recht nicht beschädigt werden, weil beispielsweise zu kräftig daran gezogen werden muss. Über die Breite der Waren und die Gestaltung des reibungserhöhenden Mittels kann die Reibungskraft so eingestellt werden, dass sie ein komfortables Maß für die Entnahme annimmt. Der 1,4-fache Betrag der Gewichtskraft der Ware sollte hier als Richtwert für eine obere Grenze herangezogen werden.

Es sei darauf hingewiesen, dass die Waren nicht unbedingt in der oben beschriebenen Weise auf beiden Seiten die reibungserhöhenden Mittel berühren müssen. Die Waren können auch an einer Seite beabstandet von den Stützen bzw. den reibungserhöhenden Mitteln sein. Wird das drehbare Verkaufsregal angedreht, so sorgt die oben beschriebene Trägheitskraft dafür, dass die Waren an zumindest einem reibungserhöhenden Mittel zum Anliegen kommen. Hier wirkt eine Normalkraft, die eine Reibungskraft bewirkt.

Die Stützen mit den daran angeordneten reibungserhöhenden Mitteln stellen einen optisch ansprechenden Verbund dar. Von außen ist das reibungserhöhende Mittel nur als wulstartiger Streifen sichtbar. Der Verbund ähnelt optisch einem Türausschnitt und einer daran angeordneten Dichtung. Befindet sich also einmal keine Ware in einem Aufnahmeplatz, so bietet sich für das Auge des Betrachters dennoch ein harmonischer Eindruck.

Wie bereits erwähnt kann das drehbare Verkaufsregal durch die Regalböden und die Stützen zusammengehalten sein. Die Stützen unterteilen die Regalböden in mehrere Aufnahmeplätze, vorzugsweise werden mehr als vier, besonders bevorzugt mehr als acht Stützen angeordnet. Zwischen den Stützen sind die Aufnahmeplätze, auf denen vorzugsweise Waren anzuordnen sind, die an ihrem zu dem Stützen weisenden Flächen parallel sind. Alternativ sind sie zur Mitte hin in der Breite ihrer Grundfläche verengend ausgeführt und das reibungserhöhende Mittel wirkt nur Bereichsweise, also dort, wo die Breite einer Ware dem Abstand zweier stützen des Aufnahmeplatzes entspricht.

Weiterhin können die Verkaufsplätze durch eine Rückwand, die konzentrisch um die Drehachse angeordnet ist, nach innen begrenzt sein. Ein Aufnahmeplatz ist dann durch zumindest einen unteren Regalboden und die Rückwand räumlich abgesteckt. Die Rückwand kann auch eine tragende Funktion übernehmen. Vorteilhaft ist die Rückwand ein flächiges Element aus einem Metallblech oder auch einer Kunststoffplatte, welches in eine zylindrische Form gebogen wird. Um die Rückwand herum wird zumindest an der Unterseite ein Regalboden angeordnet, an dem Stützen angebracht werden. Der Regalboden kann jedoch auch unterhalb der Rückwand angeordnet sein und großflächig abgeschlossen sein, solange durch geeignete Mittel noch eine Drehbarkeit des Verkaufsregals gewährleistet ist. Wie dies realisiert wird, bedarf keiner Erläuterung.

Gemäß einer vorteilhaften Weiterbildung der Erfindung sind die Regalböden auch in Segmente unterteilbar. Vorteilhaft weisen diese Segmente Mittel auf, die mit den Stützen korrespondierend eine Verbindung eingehen. Diese Mittel können aus dem gleichen Material gefertigt sein wie ein Segment eines Regalbodens, aber auch ein Steckteil sein; zum Beispiel aus Kunststoff, weiches in einer Ausnehmung in den Stützen eingesetzt werden kann, indem es entweder von oben eingeführt wird oder indem es wie die reibungserhöhenden Mittel auch eingesteckt wird.

Die Waren müssen nicht zur Mitte hin in der Breite ihrer Grundfläche verengend ausgeführt sein, das hat jedoch zur Folge, dass sie bei einer Anordnung in einem Kreis im Außenumfang Lücken bilden, wenn sie sich am Innenumfang bereits berühren. In eine Lücke kann am Außenumfang eine Stütze angeordnet sein, welche so breit ist, dass die Lücke genau ausgefüllt ist. Alternativ ist die Stütze bezüglich des Außenumfanges des Verkaufsregals leicht nach innen versetzt angeordnet, zum Beispiel um 2- 10% des Außenumfanges des Drehregals. Dabei sollten die Stützen im Verhältnis zu den anzubietenden Waren wesentlich schmaler sein.

Bei der Wahl der Anzahl der Aufnahmeplätze innerhalb eines Regalbodens beziehungsweise einer Regalbodenebene muss hier neben der Bereitstellung der richtigen Haltekraft einem Zielkonflikt begegnet werden. Dieser Zielkonflikt besteht darin, zum einen das drehbare Verkaufsregal In seinem Außenmesser nicht zu groß zu wählen, zum anderen jedoch sollte mit den im Wesentlichen rechteckigen Aufnahmeplätzen eine Kreisform angenähert werden. Die Kreisform ist umso besser angenähert, je mehr Aufnahmeplätze auf einem Regalboden vorgesehen sind. Mit einer Zunahme der Anzahl der Aufnahmeplätze wächst jedoch der notwendige Durchmesser der Regalböden. Es hat sich gezeigt, dass diesem Zielkonflikt durch die Anordnung von je zwölf Stützen bzw. Aufnahmeplätzen pro Regalboden besonders vorteilhaft begegnet. Das Verhältnis der Kantenlänge der Aufnahmeplätze zum Radius der Regalböden beträgt hier vorteilhaft ca. 1/3. Hierbei ist von Aufnahmeplätzen die Rede, die in Ihrer Grundfläche angenähert quadratisch sind.

Gemäß einer alternativen Ausgestaltung des drehbaren Verkaufsregals sind einem Regalboden nur vier Aufnahmeplätze zugeordnet und die am Umfang entstehenden Lücken werden in Kauf genommen. Mit in der Grundfläche rechteckigen Aufnahmeplätzen ist die Annäherung eines Kreises ungünstig, es entstehen zwischen den Aufnahmeplätzen dreieckige Lücken. Die Stützen können dann so breit sein, dass sie die gesamte Lücke schließen. Alternativ sind jedem Aufnahmeplatz zwei Stützen zugeordnet und die zwischen den Stützen, die keinen Aufnahmeplatz umschließen, werden entweder mit einer Blende optisch zu einer Einheit verbunden oder sie bleiben als Lücke vorhanden.

Die Waren können auf zwei Arten entnommen werden, entweder kippt der Kunde die Waren zu sich, indem er oben auf die Ware greift und daran zieht, oder er greift die Ware zu beiden Seiten und zieht sie heraus. Um erstere Müglichkeit zu ermöglichen, muss die Oberkante der Waren einen ausreichenden Abstand von dem darüber liegenden Regalboden haben, damit der Kunde die Ware oben anfassen kann. Um die zweite Möglichkeit der Entnahme, nämlich dem Greifen der Ware an den senkrechten Seiten, müssen die Stützen genügend weit in das Innere des Verkaufsregals versetzt oder von einer Stütze beabstandet sein. Die Waren ragen dann so weit gegenüber den Stürzen nach außen, dass sie bequem vom Kunden angefasst und herausgezogen werden können. Eine Handbreit sollte als Maximalwert ausreichen.

Die reibungserhöhenden Mittel müssen nicht unbedingt zwischen den Stützen angebracht sein. Denkbar ist auch, die reibungserhöhenden Mittel alternativ oder zusätzlich zu den Stützen an den Regalböden anzuordnen. Dies hat den Vorteil, dass nicht notwendigerweise am Umfang Stützen angeordnet sein müssen. Die Regalböden können also auch frei nach außen kragen. Es müssen lediglich an einem unteren Regalboden an der Oberseite reibungserhöhende Mittel vorhanden sein. Wahlweise sind dann auch an der Unterkante des der "Etage" zugeordneten oberen Regalbodens reibungserhöhende Mittel zugeordnet, so dass die Ware bei entsprechender Höhe eingeklemmt ist, alternativ wirkt das reibungserhöhende Mittel alleine durch die Gewichtskraft der Ware mit einem unten angeordneten, reibungserhöhenden Mittel.

Weitere Vorteile der Erfindung ergeben sich aus den Ausführungsbeispielen, auf die in der folgenden Figurenbeschreibung eingegangen wird. In den Figuren zeigen:
- Fig. 1:: ein drehbares Verkaufsregal mit Regalböden und Profilen,
- Fig. 2:: im Querschnitt ein Profil einer Stütze und ein reibungserhöhendes Mittel, wobei hier gerade eine Ware entlang geführt,
- Fig. 3:: die Stütze und das reibungserhöhende Mittel aus Figur 2 mit einer in entgegensetzter Richtung entlang geführten Ware,
- Fig. 4:: einen Regalboden in der Draufsicht mit darauf angeordneten Waren und Stützen,
- Fig. 5:: einen Regalboden in der Draufsicht wie in Figur 4, mit weiter nach innen versetzten Stützen,
- Fig. 6:: ein drehbares Verkaufsregal mit Rückwand,
- Fig. 7:: ein drehbares Verkaufsregal mit teilweise fehlenden Regalböden,
- Fig. 8:: ein Verkaufsregal in der Draufsicht mit unregelmäßiger Stützenverteilung, und
- Fig. 9:: eine Verbindung zwischen einer Stütze und einem Regalboden.

Die Figur 1 zeigt ein drehbares Verkaufsregal 1 mit drei Regalböden 3, die von Stützen 7 zusammengehalten werden. Zwischen den Stützen 7 sind Aufnahmeplätze 6, in welche anzubietende Waren 2 eingeführt werden können. Die anzubietenden Waren 2 sind im Wesentlichen quaderförmige Kisten. Unten links in der Figur1 ist eine Stütze 7 in einer vergrößerten Ansicht dargestellt, unten in der Mitte ein Profil 8 einer Stütze 7, mit einem daran angeordneten reibungserhöhenden Mittel 9. Das Querschnittsprofil des reibungserhöhenden Mittels 9 ist so gestaltet, dass es zumindest teilweise in einer Ausnehmung 11 in den Stützen 7 eingeklemmt werden kann.

In diesem Ausführungsbeispiel handelt es sich bei dem Profil 7 um ein Alustrangspressprofil und bei den reibungserhöhenden Mitteln 9 um ein Elastomer- oder Gummiprofil. Bei einem Einfügen eines reibungserhöhenden Mittels 9 in einer Ausnehmung 11 verklemmen sich widerhakenartige Anker 14 in den Ausnehmungen 11 an darin angeordneten Kanten 15 und bilden so eine verliersichere Verbindung zwischen den Stützen 7 und den reibungserhöhenden Mitteln 9.

Die reibungserhöhenden Mittel 9 haben einen Hohlraum 16, in dem sich Luft befindet. Die reibungserhöhenden Mitteln 9 sind nach unten und oben offen, so dass die Luft aus den Hohlräumen 16 bei einer Belastung der reibungserhöhenden Mitteln 9 entweichen kann und sich das reibungserhöhende Mittel 9 leicht deformieren kann.

Dem Strangpressprofil 8 ist weiterhin ein Durchgangsloch 17 zugeordnet. Durch das Durchgangsloch 17 werden bei der Montage des drehbaren Verkaufsregals 1 Verbindungsmittel 22 geschoben. Die Verbindungsmittel 22 können durch zwischen den Stützen 7 angeordnete Regalböden 5 durchgeführt werden und durch Sicherungselemente, wie zum Beispiel einem an einem Ende eines als Gewindestange oder als Schraube ausgeführten Verbindungsmittels 22 angeordneten Schraubenkopf oder einer Mutter gesichert werden. Auf diese Weise wird eine sehr stabile Verbindung zwischen den Stützen 7 und den Regalböden 5, 5' und 5" erzielt.

Das drehbare Verkaufsregal 1 hat eine Drehachse 4, und ist entlang dieser Drehachse 4 drehbar mit einem Ständer 20 verbunden. In dem in Figur 1 dargestellten Ausführungsbeispiel sind die Regalböden 5, 5' und 5" verhältnismäßig schmal, und nach Innen eben mit einer vollflächigen Fläche 3 verbunden. Die Fläche 3 kann dabei aus Glas, aus Holz, aus Kunststoff oder einem sonstigen optisch ansprechenden Material gefertigt sein.

In Figur 2 ist einmal verdeutlicht dargestellt, wie sich ein erfindungsgemäße reibungserhöhendes Mittel 9 verhält, wenn eine Ware 2 in einem Aufnahmeplatz 6 bewegt wird. Das reibungserhöhende Mittel 9 verformt sich so, dass der aus der Stütze 7 herausragende Bereich 12 an einer der Stütze 7 zugeordneten Innenfläche 18 zum Anliegen kommt. Die Ware 2 könnte auch etwas breiter in ihrer Grundfläche sein, was zu einer Kompression des reibungserhöhenden Mittels 9 führen würde.

Analoges geschieht in Figur 3, ist hier die Bewegungsrichtung 19' in gegenüber der Bewegungsrichtung 19 umgekehrter Richtung, zur Entnahme einer Ware 2 dargestellt. Der aus der Stütze 7 herausragende Bereich 12 des reibungserhöhenden Mittels 9 kommt hier an einer Außenfläche 15 zum Anliegen.

In Figur 4 ist in der Draufsicht ein Regalboden 5 mit daran angeordneten im Wesentlichen quadratischen Waren 2 dargestellt, wobei die Breite der Waren 2 so gewählt ist, dass sie sich gerade eben nicht gegenseitig berühren. Es ist nur die obere Hälfte eines runden Regalbodens 5 dargestellt. An den in Umfangsrichtung 13 im Wesentlichen orthogonalen Flächen der Waren 2 sind reibungserhöhenden Mitteln 9 zugeordnet, durch ein Herausfallen der Waren 2 beim Drehen des Verkaufsregals beziehungsweise des Regalbodens 5 verhindert. In der Figur 4 erkennt man auch deutlich, dass die Stützen 7 beziehungsweise die Reibungserhöhenden Mittel 9 zusätzlich die Funktion erfüllen, die Waren 2 in Umfangsrichtung 13 festzuhalten, wenn bei der Beschleunigung eines Verkäufsregals 1 eine Trägheitskraft auf die Waren 2 wirkt, die die Waren 2 in Umfangsrichtung 13 "festhalten" möchte. Durch die Stützen 7 beziehungsweise den daran angeordneten reibungserhöhenden Mitteln 9 werden die Waren 2 jedoch bei einer Beschleunigung in Umfangsrichtung 13 mitgenommen.

In Figur 5 ist eine alternative Anordnung der Stützen 7 dargestellt. Die Stützen 7 sind im Gegensatz zu dem in Figur 4 gezeigten Verkaufsregal 1 in der Draufsicht nach innen versetzt. Auf diese Weise wird eine Entnahme der Waren 2 vereinfacht. Der Kunde kann hier die Ware auf beiden Seiten greifen und herausziehen. Durch die weiter innen liegende Anordnung der Stützen 7 ragt ein größerer Teil der Waren 2 hinaus, so dass diese leichter gefasst werden können.

Die reibungserhöhenden Mittel 9 sind nicht senkrecht zu den Außenflächen 10 der Stützen. Sie sind bezüglich der Senkrechten der Innenfläche 10° bis 30° hin zur Drehachse 4 versetzt. Dies hat zur Folge, dass bei einem Einschieben der Ware 2 gemäß Figur 4 das reibungserhöhende Mittel 9 von der Ware 2 weggeschwenkt und bei einer Entnahme gemäß Figur 5 auf die Ware 2 zu geschwenkt wird. Hierdurch wird zum Einlegen der Waren weniger Kraft benötigt, als die reibungserhöhenden Mittel 9 bei einer Sicherung der Waren gegen ein Herausfliegen aufzubringen vermögen.

In der Figur 6 ist eine weitere erfindungsgemäße Ausführungsform des drehbaren Verkaufsregals 1 dargestellt. In dieser ist der Regalboden 5 verhältnismäßig schmal, ca. 15% bis 20 % vom Radius des Verkaufsregals 5. Die Tiefe der Aufnahmeplätze 23 ist hier durch eine Rückwand 23 begrenzt, die bevorzugt konzentrisch um die Drehachse 4 angeordnet ist. Die Rückwand 23 kann auch eine stabilisierende Funktion haben.

In den Figuren 7 und 8 sind alternative Anordnungen der Regalböden 5 bzw. Stützen 7 dargestellt. Figur 8 zeigt ein drehbares Verkaufsregal 1in perspektivischer Darstellung, mit einer Rückwand 23, Aufnahmeplätzen 6 und einer Drehachse 4. Rechts in der Figur 7 sind in der Hochachse größere Aufnahmeplätze. Dies wird dadurch realisiert, dass teilweise Regalböden 5 ausgelassen werden. Diese müssen wie oben erwähnt nämlich keine vollen Kreise bilden, sie können auch äußere Kreissegmente sein, wie in Figur 9 dargestellt: Auf diese Weise können an einem Verkaufsregal verschieden hohe und verschieden Breite Waren 2 zur Schau gestellt werden.

In Figur 9 ist in der Draufsicht ein Regalboden 5 dargestellt, der als Segment ausgebildet ist. Über ein Steckteil 24 wird der Regalboden 5 mit einer Stütze 7 verbunden. Dabei kann das Steckteil 24 auch ein fester Bestandteil des entsprechenden Regalbodens 5 sein. Alternativ handelt es sich bei dem Steckteil um ein zusätzliches Teil, beispielsweise aus Kunststoff oder Gummi. Jedenfalls kann ein Steckteil eine mechanische Verbindung eines Regalbodens 5 mit einer Stütze 7 bereitstellen.

Die vorangehende Figurenbeschreibung bezog sich auf zwei Ausführungsbeispiele. Weitere Möglichkeiten der Gestaltung eines drehbaren Verkaufsregals ergeben sich aus den Patentansprüchen. Darin bleiben beliebige Kombinationen der Merkmale der einzelnen Ansprüche untereinander vorbehalten.

## Patentansprüche

1. Drehbares Verkaufsregal (1), insbesondere für Selbstbedienung,
- mit einer Drehachse (4),
- mit mindestens einem um die Drehachse (4) drehbar angeordneten Regalboden (5), der Aufnahmeplätze (6) für anzubietende Waren (2) aufweist, und
- mit Stützen (7), die im Wesentlichen parallel zur Drehachse angeordnet sind, wobei
- jeder Aufnahmeplatz (6) von mindestens einer Stütze (7) begrenzt ist,
**dadurch gekennzeichnet,**
- **dass** an der Stütze (7) mindestens ein reibungserhöhendes Mittel (9) angeordnet ist, welches in Umfangsrichtung (13) gegenüber der Stütze (7) vorsteht.

2. Drehbares Verkaufsregal (1) nach Patentanspruch 1, **dadurch gekennzeichnet, dass** jeder Aufnahmeplatz (6) von mindestens zwei Stützen (7) begrenzt ist, an denen jeweils mindestens ein reibungserhöhendes Mittel (9) auf der dem Aufnahmeplatz zugewandten Seite angeordnet ist.

3. Drehbares Verkaufsregal (1) nach Anspruch 1 oder 2, **dadurch gekennzeichnet, dass** die Stützen (7) an beiden in Umfangsrichtung (13) weisenden Flächen (10) reibungserhöhende Mittel (9) aufweisen.

4. Drehbares Verkaufsregal (1) nach Patentanspruch 1, **dadurch gekennzeichnet, dass** an dem Regalboden (6) mehr als 4, vorzugsweise mehr als 8 Stützen (7) angeordnet sind, wobei an diesen an den in Umfangsrichtung welsenden Flächen (10) reibungserhöhende Mittel angeordnet sind.

5. Drehbares Verkaufsregal (1) nach Patentanspruch 1, **dadurch gekennzeichnet, dass** das drehbare Verkaufsregal (1) mindestens zwei Regalböden (5) aufweist, wobei die mindestens eine Stütze (7) sich von der Oberseite eines unten angeordneten Regalbodens (5) bis zur Unterseite eines darüber angeordneten Regalbodens (5) erstreckt.

6. Drehbares Verkaufsregal (1) nach Patentanspruch 1, **dadurch gekennzeichnet, dass** die Regelböden (5) unabhängig voneinander um die Drehachse (4) drehbar gelagert sind, wobei die mindestens eine Stütze (7) von einem unteren Regalboden (7) nach oben hervorsteht und nicht mit einem darüber befindlichen Regalboden (5) verbunden ist.

7. Drehbares Verkautsregal (1) nach Patentanspruch 1, **dadurch gekennzeichnet, dass** die Oberfläche des Regalbodens (5) reibungsvermindert ausgebildet ist.

8. Drehbares Verkaufsregal (1) nach Patentanspruch 1, **dadurch gekennzeichnet, dass** das reibungserhöhende Mittel (9) ein Gummiprofil ist.

9. Drehbares Verkaufsregal (1) nach Patentanspruch 1, **dadurch gekennzeichnet, dass** das reibungserhöhende Mittel (9) ein Kunststoffprofil, ein Schaumstoffstück und/oder ein Filzreifen ist.

10. Drehbares Verkaufsregal (1) nach Patentanspruch 1, **dadurch gekennzeichnet, dass** die Stützen (7) aus im Strangpressverfahren hergestellten Profilen gefertigt sind.

11. Drehbares Verkaufsregal (1), insbesondere für Selbstbedienung,
- mit einer Drehachse (4), und
- mindestens einem um die Drehachse (4) drehbar angeordneten Regalboden (5),
- der Aufnahmeplätze (6) für anzubietende Waren (2) aufweist,
**dadurch gekennzeichnet,**
- **dass** auf dem Regalboden (5) mindestens ein reibungserhöhendes Mittel (9) angeordnet ist, welches gegenüber dem Regalboden (5) vorste ht.

12. Drehbares Verkaufsregal (1), insbesondere für Selbstbedienung,
- mit einer Drehachse (4), und
- mindestens einem um die Drehachse (4) drehbar angeordneten Regalboden (5),
- der Aufnahmeplätze (6) für anzubietende Waren (2) aufweist,
**dadurch gekennzeichnet,**
- **dass** auf dem Regalboden (5) mindestens ein reibungserhöhendes Mittel (9) angeordnet ist, welches die Oberflächen des Regalbodens bildet.
